# EUROPÄISCHE PATENTSCHRIFT

(11) **EP 0 771 748 B1**
(45) Veröffentlichungstag und Bekanntmachung des Hinweises auf die Patenterteilung: **11.04.2001**
(21) Anmeldenummer: 96116942.2
(22) Anmeldetag: 22.10.1996
(51) Int. Cl.: B65H 3/28, B65H 3/60, B65H 9/16

(54) **Vorrichtung zum ausgerichteten Zuführen und Auflockern von Stapeln flacher Gegenstände**
Apparatus for the aligned supply and loosening from stacks of flat articles
Dispositif d'alimentation et de desserrement d'objets plats empilés

(30) Priorität: 03.11.1995 DE 19540992
(43) Veröffentlichungstag der Anmeldung: 07.05.1997
(73) Patentinhaber: SIEMENS AKTIENGESELLSCHAFT, 80333 München (DE)
(72) Erfinder: Zimmermann, Armin, Dipl.-Ing., 78464 Konstanz (DE); Schaal, Falk, Dipl.-Ing., 72275 Alpirsbach (DE)

(56) Entgegenhaltungen:
- GB-A- 1 506 111
- US-A- 3 995 851
- US-A- 4 884 795

## Beschreibung

Die Erfindung bezieht sich auf eine Vorrichtung zum Zuführen und Auflockern von Stapeln flacher Gegenstände, insbesondere Postsendungen, zu einem Vereinzler einer Sortieranlage.

Bisher wurden Sendungsstapel von Briefen mittels Unterflurtransportband zugeführt und das Auflockern der Sendungsstapel erfolgte durch Einblasen von Luft. Ein Ausrichten der Einzelteile der Stapel wurde mithilfe von Rüttlern realisiert. Der Nachteil hierbei besteht in dem hohen Aufwand (3 Arbeitsschritte) und einer ungleichmäßigen Auflockerung, wodurch die Gefahren von Doppelabzügen beim anschließenden Vereinzeln der Briefe steigt. Die Auflockerung von Flats oder flachen Päckchen ist mittels Einblasen von Luft überhaupt nicht lösbar.

Eine Vorrichtung zum Zuführen und Auflockern von Stapeln flacher Gegenstände zu einem Vereinzler einer Sortieranlage mit dem Merkmalen des Oberbegriffs von Anspruch 1 ist aus der US 4 884 795 A bekannt.

Der Erfindung liegt die Aufgabe zugrunde, eine Vorrichtung zum ausgerichteten Zuführen und Auflockern von Sendungsstapeln flacher Gegenstände zu schaffen, die den Stand der Technik dahingehend verbessert, daß das Zuführen, Auflockern und Ausrichten in einem Arbeitsgang und die Auflockerung gleichmäßiger erfolgt, und daß auch Päckchen oder Flats aufgabengemäß zugeführt werden können.

Die Aufgabe wird erfindungsgemäß durch die Merkmale des Patentanspruches 1 gelöst.
Der Vorteil dieser Lösung liegt darin, daß gleichzeitig mit der Transportbewegung, hervorgerufen durch die Drehung der Spindeln, durch die zunehmende Steigung und die Erhöhung der Anzahl der Spindelgänge in Transportrichtung eine gleichmäßige Auflockerung des Transportgutes und eine Ausrichtung zur Kante zwischen Boden und Seitenbegrenzung hin stattfindet.
Eine Schrägstellung der Spindeln in einer vorteilhaften Auskleidung der Erfindung gemäß Patentanspruch 2 bewirkt, daß die flachen Gegenstände besser und gleichmäßiger in die Spindeln einlaufen.

In einem Beispiel wird die Erfindung nun anhand der Zeichnungen näher erläutert.
Dabei zeigen
- Fig. 1: eine schematische Perspektivdarstellung der erfindungsgemäßen Lösung zum Transport von Briefen und Karten zu einem Vereinzler einer Sortieranlage.
- Fig. 2: einen Querschnitt durch eine Spindel.

Wie der Fig. 1 zu entnehmen ist, befinden sich im Boden B zwei mit ihren Längsachsen in Transportrichtung zum Vereinzler mit seinem Reibband RB zum Abziehen der Briefe hin ausgerichtete Spindeln SP. Desweiteren befindet sich in einer senkrechten seitlich am Boden B angebrachten Seitenbegrenzung SB ebenfalls eine gleichausgerichtete Spindel SP. Diese drei Spindeln SP sind hinsichtlich Durchmesser, Steigung und Anzahl der Gänge gleich ausgeführt und liegen in Transportrichtung in einer Höhe. Damit die Briefe und Karten zur Kante zwischen Boden und Seitenbegrenzung hin ausgerichtet werden, haben die Spindeln SP im Boden eine rechtsgerichtete, die Spindel SP in der Seitenbegrenzung SB eine linksgerichtete Windung. Durch die Drehbewegung der Spindeln SP gemäß Fig. 1 werden die Briefe auf ihre Hinter- und Unterkante, d.h. zur Kante zwischen Boden B und Seitenbegrenzung SB hin, ausgerichtet.

Dem Querschnitt durch eine Spinel SP gemäß Fig. 2 kann man entnehmen, daß die Steigerung links beim Einlauf den Wert S1 hat und sich in Transportrichtung kontinuierlich auf einen mehrfachen Wert Sn erhöht. Zusätzlich erhält die Spindel SP ab ca. der Mitte der Längsrichtung einen zweiten Gang. Alle drei Spindeln SP sind bezüglich dieser Parameter gleich aufgebaut. Dadurch ergibt sich eine gleichmäßige Verringerung der Packungsdichte der zugeführten Briefe und Karten zum Vereinzler hin, so daß sich Doppelabzüge verringern. Zusätzlich sind die Spindeln SP so schräg angeordnet, daß sie sich allmählich unter einem Winkel aus dem Boden B bzw. der Seitenbegrenzung SB in Transportrichtung erheben, so daß sich eine gleichmäßige Übernahme der Briefe und Karten in die erfindungsgemäße Einrichtung ergibt.

## Patentansprüche

1. Vorrichtung zum Zuführen und Auflockern von Stapeln flacher Gegenstände zu einem Vereinzler einer Sortieranlage,
dadurch gekennzeichnet,
daß im horizontal ausgerichteten Boden (B) mindestens zwei und in einer seitlich am Boden (B) angebrachten senkrechten Seitenbegrenzung (SB) mindestens eine mit gleicher Drehzahl angetriebene und in Transportrichtung auf gleicher Höhe befindliche Spindeln (SP) mit geradem Spindelkern drehbar und mit ihren Längsachsen in Transportrichtung der flachen Gegenstände angeordnet sind, wobei die flachen Gegenstände in den Gängen der Spindeln (SP) geführt und auf den Spindelkernen aufliegen, daß die Spindeln (SP) eine in Transportrichtung zunehmende Steigung aufweisen, dadurch gekennzeichnet, daß die Spindeln eine mit zunehmender Steigung sich erhöhende Anzahl der Spindelgänge aufweisen, wobei die Spindeln hinsichtlich Steigung und Ganganzahl gleich ausgeführt sind, und daß die Drehrichtungen und die Wendelrichtungen der Spindeln (SP) so ausgeführt sind, daß die flachen Gegenstände beim Transport zur Kante zwischen Boden (B) und Seitenbegrenzung (SB) hin ausgerichtet werden.

2. Vorrichtung nach Anspruch 1,
dadurch gekennzeichnet,
daß die Spindeln (SP) so schräg angeordnet sind, daß sie sich allmählich aus dem Boden (B) bzw. der Seitenbegrenzung (SB) erheben.

## Claims

1. Apparatus for feeding stacks of flat articles to a separator of a sorting installation and for loosening the same, characterized in that in the horizontally aligned base (B) at least two spindles (SP), and in a vertical side boundary (SB) provided laterally on the base (B) at least one spindle (SP), are arranged in a rotatable manner and with their longitudinal axes in the transporting direction of the flat articles, said spindles being driven at the same rotational speed, being level with one another in the transporting direction and having a rectilinear spindle core, it being the case that the flat articles are guided in the turns of the spindles (SP) and rest on the spindle cores, in that the spindles (SP) have a lead which increases in the transporting direction, characterized in that the spindles have a number of spindle turns which increases as the lead increases, the spindles being identical in terms of lead and number of turns, and in that the directions of rotation and the helix directions of the spindles (SP) are such that, during transportation, the flat articles are aligned in the direction of the edge between the base (B) and side boundary (SB).

2. Apparatus according to Claim 1, characterized in that the spindles (SP) are arranged obliquely such that they rise up gradually out of the base (B) and the side boundary (SB).

## Revendications

1. Dispositif pour amener sur un désempileur d'une installation de tri et pour dé-compacter des piles d'objets plats
**caractérisé**
par le fait que sont disposées, dans la base (B), placée horizontalement, au moins deux et, dans une paroi latérale (SB), montée verticalement sur le côté de la base (B), au moins une broche (SP), les trois broches étant entraînées à la même vitesse de rotation et se trouvant toutes à la même hauteur dans le sens du transport, le noyau droit des broches étant rotatif et leurs axes longitudinaux étant disposés dans le sens du transport des objets plats, les objets plats étant entraînés dans les spires des broches (SP) et reposant sur le noyau des broches,
par le fait que les broches (SP) ont un pas, qui augmente dans le sens du transport, caractérisé par le fait que les broches ont un nombre de spires qui augmente avec l'accroissement du pas, les broches étant toutes réalisées de la même façon en ce qui concerne le pas et le nombre de spires et
par le fait que le sens de rotation et le sens des spires des broches (SP) est conçu de telle sorte que les objets plats s'alignent, lors du transport, sur l'arête entre la base (B) et la paroi latérale (SB).

2. Dispositif selon la revendication 1
**caractérisé par le fait**
que les broches (SP) sont disposées d'une façon oblique de telle sorte qu'elles sortent progressivement de la base (B) et de la paroi latérale (SB).
